# FASCICULE DE BREVET EUROPEEN

(11) **EP 0 990 707 B1**
(45) Date de publication et mention de la délivrance du brevet: **11.02.2004**
(21) Numéro de dépôt: 99118917.6
(22) Date de dépôt: 25.09.1999
(51) Int. Cl.: C14C 15/00, C14B 3/00, B01J 19/00

(54) **Procédé de contrôle du dosage de produits dans un tonneau**
Verfahren zur Dosierkontrolle von Produkten in einer Trommel
Process for the controlled dosing of products in a drum

(30) Priorité: 28.09.1998 IT VI980184
(43) Date de publication de la demande: 05.04.2000
(73) Titulaire: Erretre S.p.A., 36071 Arzignano (Vicenza) (IT)
(72) Inventeur: Galiotto, Ruggero, 36072 Chiampo (Vicenza) (IT); Remonato, Beniamino, 37047 San Bonifacio (Verona) (IT); Remonato, Giancarlo, 36071 Arzignano (Vicenza) (IT)
(74) Mandataire: Bettello, Pietro, Dott. Ing.

(56) Documents cités:
- EP-A- 0 960 948
- DD-A- 219 506
- GB-A- 2 081 303
- GB-A- 2 098 885

## Description

L'invention concerne un procédé de contrôle du dosage de produits dans un tonneau. Elle vise plus particulièrement un procédé pour le contrôle du cycle de dosage des produits chimiques, de l'air et de l'eau, dans un tonneau de foulonnage, tannage et teinture.

Dans le domaine du tannage, on connaît bien les tonneaux de foulonnage, teinture et tannage, c'est-à-dire des machines aptes à assouplir, à teindre et tanner les peaux.

L'installation qui alimente chaque tonneau est constituée essentiellement par trois circuits : le circuit de l'air, qu'on fait circuler dans le tonneau, le circuit des produits chimiques additionnels, qui concourent à améliorer l'opération de foulonnage des peaux et le circuit de l'eau, qui pourvoit à maintenir le juste degré d'humidité à l'intérieur du tonneau lui même.

Chaque tonneau est donc pour cela muni de pompes, de buses de pulvérisation, de réservoirs sous pression et d'autres appareils intercalés dans lesdits circuits pour effectuer le dosage des produits : à titre d'exemple, on cite le tonneau décrit dans la demande de brevet EP 0 960 948 de la même demanderesse.

Dans l'état actuel de la technique, le dosage des produits s'effectue manuellement et selon une méthodologie qui dépend essentiellement de l'expérience et de l'habilité de l'opérateur, ce qui apporte quelquefois des résultats de travail insatisfaisants et une qualité insuffisante des peaux traitées, lesquelles doivent être éliminées avec d'évidents dommages économiques et de production.

Le but de la présente invention est de prévoir un procédé du type décrit ci-dessus, qui opère totalement de façon automatique et qui comprenne des phases de travail fixes, combinées à des phases de travail programmables en fonction du type de peaux à traiter.

Ceci est réalisé conformément aux caractéristiques de la partie caractérisante de la revendication 1.

Des formes de réalisation avantageuses font l'objet des sous-revendications.

Le procédé sera maintenant décrit ci-après dans ses diverses phases, à titre d'exemple illustratif et non limitatif, à l'aide des planches de dessins annexés où :
la Fig. 1 (planche I) représente le schéma de fonctionnement pendant la phase de dosage des produits chimiques ;
la Fig. 2 (planche II) représente le schéma de fonctionnement pendant la phase de dosage de l'eau pour le réglage du degré d'humidité relative ;
la Fig. 3 (planche III) représente un schéma de déroulement de l'opération de dosage des produits chimiques.

Pendant l'action normale de foulonnage, tannage et teinture, le tonneau 1 tourne autour de son axe et l'air est mis en circulation dans son volume intérieur par le ventilateur 2, après qu'il a été chauffé à la bonne température par la batterie de chauffage 3, par le réglage des deux thermostats 4.1 et 4.2.

Lorsque le capteur d'humidité relative 5 constate que l'air à l'intérieur du tonneau est trop sec, il commande l'ouverture des vannes motorisées à trois voies, 6, 7 et 8 dans une première position 1-3, de manière à permettre l'entrée de l'eau sous pression qui est pulvérisée en brouillard par au moins une des buses 9A ou 9B.

La phase de dosage des produits chimiques est sélectionnée sur le tableau de commande 10, et ceci comporte l'interruption de la circulation de l'air, par exemple, à la suite de l'arrêt du ventilateur et/ou de l'exclusion de la batterie de chauffage 3, ainsi que la fermeture de l'alimentation de l'eau par la rotation de la vanne à trois voies 7 dans une seconde position 2-3, et de la vanne à trois voies 8 dans la position de passage 3-1-2, pour permettre que les produits chimiques 11, contenus dans le réservoir 12, soient pulvérisés à l'intérieur du tonneau par l'action de la pompe 13 activée par la sonde 14 qui révèle la présence du produit dans le réservoir.

En même temps, un contrôle électrique surveille l'état du tonneau de manière que, pendant la phase de rotation de ce dernier, l'opération de dosage des produits chimiques soit initiée tandis qu'au contraire, lorsque le tonneau est arrêté, ou sous l'effet de l'inversion du sens de rotation de ce tonneau, ledit dosage est immédiatement bloqué, pour reprendre ensuite au retour de l'état de rotation du tonneau dans le sens initial.

En service, les deux vannes à trois voies 6 et 7 prennent respectivement la position 2-3 et la position 1-3 pendant la phase d'arrêt du dosage, en mettant ainsi les buses 9 en décharge rapide. Elles déterminent par ce moyen une diminution forcée de la pression à l'intérieur du circuit de produit, ce qui évite l'éventuelle coulée de gouttes du produit par les buses et, par conséquent, la possibilité de tacher les peaux de façon irréparable.

Ensuite, lorsque la sonde 14 ne constate plus la présence de liquide dans le réservoir 12, l'installation revient automatiquement, de façon immédiate ou temporisée aux conditions normales de fonctionnement, avec la reprise de la circulation de l'air et avec les vannes à trois voies 6, 7 et 8 positionnées de manière à permettre l'entrée de l'eau lorsque l'appareil de maintien de l'humidité ou capteur d'humidité relative 5 indique une valeur trop basse de l'humidité de l'air qui circule dans le tonneau.

Le procédé selon l'invention fait intervenir un système de dosage pour régler la valeur de l'humidité par un procédé pas-à-pas et avec décharge de la pression résiduelle, un système de diagnostic avec alarme à distance pendant le fonctionnement et un système d'autodiagnostic qui précède la mise en marche de l'ensemble de l'installation.

En détail, le système de dosage de l'eau servant à régler la valeur de l'humidité de l'air contenue dans le tonneau prévoit l'emploi, dans le circuit de l'air, d'une vanne à quatre voies 15 et de deux temporisateurs 16 et 17, sur le tableau de commande 10.

En fonctionnement, lorsque le capteur d'humidité relative 5 constate un degré d'humidité de l'air supérieur à celui établi, la vanne à quatre voies 15 se déplace de la position 1-2, 3-4, de passage normal, à la position 1-3, 2-4 de manière qu'il s'effectue un recyclage-renouvellement, c'est-à-dire que l'air provenant du tonneau soit expulsé et remplacé dans le circuit par de l'air neuf prélevé sur l'environnement extérieur et éventuellement aussi préalablement refroidi par un groupe frigorifique spécialement prévu.

Lorsqu'au contraire, il est nécessaire d'activer l'humidification, l'eau est pulvérisée à travers la buse 9A de façon cyclique, c'est-à-dire en alternant des phases actives et des phases de repos, jusqu'à ce qu'on ait atteint le degré d'humidité voulu, et la durée de ces phases est convenablement réglée au moyen des deux minuteurs 16 et 17.

En pratique, pendant le temps fixé avec le minuteur d'arrêt 16, la vanne à trois voies 6 est dans la position 2-3, de sorte que la buse est dans une situation de décharge, tandis que, pendant la période suivante, d'une durée établie par le minuteur de pulvérisation 17, ladite vanne se place toujours dans la position 1-3, de sorte que le circuit est parcouru par l'eau sous pression pulvérisée en brouillard par ladite buse.

Ce mode de travail a l'avantage de pouvoir programmer entre un dosage et le suivant, un certain intervalle de temps pendant lequel le capteur d'humidité 5 réussit à mesurer la valeur réelle de l'humidité relative à l'intérieur du tonneau, valeur qui n'est jamais constante puisque l'absorption de l'eau par l'air se produit très lentement et d'une façon absolument imprévisible, en fonction de multiples facteurs dont le premier est le type de peau à travailler.

Le système de diagnostic avec alarme à distance permet de contrôler le fonctionnement de la machine en surveillant en continu l'état des protections thermiques des consommateurs électriques, la présence de l'alimentation électrique, hydraulique, pneumatique et toutes les autres fonctions vitales, le tout sans arrêter la machine, et, dans le cas d'anomalies, d'actionner une alarme à distance telle qu'un signal sonore, optique ou un combinateur téléphonique qui alerte l'opérateur responsable, même lorsque celui-ci n'est pas directement présent auprès de l'installation mais se trouve par exemple chez lui.

Ce système est avantageux, si l'on considère la grande valeur économique des peaux à travailler qui, dans les cas d'anomalies ou d'arrêt du tonneau, seraient irrémédiablement abîmées et, si l'on considère aussi que, dans les tanneries, le temps de travail est continu, donc également nocturne et totalement automatisé, avec une réduction ou absence de personnel.

Le système d'autodiagnostic qui opère avant la mise en marche de la machine a pour fonction d'invalider cette mise en marche tant que les paramètres de travail et la position de sécurité n'ont pas été contrôlés, par l'intermédiaire d'un circuit électronique, en identifiant immédiatement les éventuelles causes de défaut de fonctionnement.

## Revendications

1. Procédé pour le contrôle du cycle de dosage des produits chimiques, de l'air et de l'eau dans un tonneau de foulonnage, tannage et teinture, dans lequel, dans une phase normale de fonctionnement, le tonneau (1) tourne autour de son axe et de l'air est mis en circulation à l'intérieur de ce tonneau au moyen d'un ventilateur (2) après avoir été chauffé par la batterie de chauffage (3) contrôlée par un thermostat (4.1, 4.2) avec présence d'un capteur d'humidité relative (5) apte à commander, si l'humidité de l'air à l'intérieur du tonneau est inférieure à un taux déterminé, l'ouverture de vannes motorisées à trois voies (6, 7, 8) dans une première position (1-3) d'entrée d'eau sous pression dans le tonneau, eau qui est pulvérisée en brouillard par au moins une buse (9A, 9B),
ledit procédé étant **caractérisé par le fait que**, en vue de la phase de dosage des produits chimiques dans le tonneau, on interrompt la circulation de l'air à l'intérieur du tonneau, de préférence par arrêt du ventilateur (2) et/ou de la batterie de chauffage (3), on ferme l'alimentation de l'eau et on bascule les vannes à trois voies (6, 7, 8) dans une seconde position de pulvérisation des produits chimiques (11) à l'intérieur du tonneau par l'action d'une pompe (13) activée par une sonde (14) apte à constater la présence des produits chimiques contenus dans un réservoir (12), cependant que, pendant cette phase de dosage des produits chimiques, on opère un contrôle électrique de l'état du tonneau de manière que l'action de dosage des produits chimiques soit mise en oeuvre uniquement lorsque le tonneau est en rotation dans un premier sens, tandis qu'au contraire, ladite action de dosage est immédiatement bloquée lors de l'arrêt de la rotation ou la mise en rotation dans un second sens inverse, opposé au premier, pour être mise de nouveau en oeuvre à la reprise de l'état de rotation du tonneau, dans ledit premier sens.

2. Procédé selon la revendication 1, **caractérisé par le fait que**, pendant la phase d'arrêt du dosage des produits chimiques, deux vannes (6, 7) à trois voies prennent une position (2-3, 1-3) de décharge rapide des buses (9) de pulvérisation.

3. Procédé selon la revendication 2, **caractérisé par le fait que**, lorsque la sonde (14) ne constate plus la présence de produits chimiques (11) dans le réservoir (12), on revient aussitôt automatiquement à la phase normale de fonctionnement, avec reprise de la circulation de l'air, les trois vannes à trois voies (6, 7, 8) étant disposées dans leur première position d'entrée d'eau sous pression.

4. Procédé selon la revendication 2, **caractérisé par le fait que**, lorsque la sonde (14) ne constate plus la présence de produits chimiques (11) dans le réservoir (12), on revient automatiquement, de façon temporisée, à la phase normale de fonctionnement, avec reprise de la circulation de l'air, les trois vannes à trois voies (6, 7, 8) étant disposées dans leur première position d'entrée d'eau sous pression.

5. Procédé selon une ou plusieurs des revendications précédentes, **caractérisé par** l'emploi, dans le circuit de l'air, d'une vanne à quatre voies (15) qui possède une première position (1-2, 3-4) de passage normal, ladite vanne à quatre voies étant apte, lorsque le capteur d'humidité relative (5) constate un degré d'humidité de l'air supérieur à celui établi, à adopter une seconde position (1-3, 2-4) de recyclage-renouvellement, dans laquelle l'air provenant du tonneau est expulsé et remplacé dans le circuit par de l'air neuf prélevé sur l'environnement extérieur et éventuellement préalablement refroidi par un groupe frigorifique.

6. Procédé selon une ou plusieurs des revendications précédentes, **caractérisé par le fait que**, lorsqu'il est nécessaire d'activer l'humidification, l'eau est pulvérisée à travers au moins une buse (9A) de manière cyclique, en alternant des phases actives de pulvérisation et des phases d'arrêt, jusqu'à ce qu'on ait atteint le degré d'humidité voulu.

7. Procédé selon la revendication 6, **caractérisé en ce que** la durée des phases de pulvérisation et d'arrêt de la pulvérisation de l'eau est réglée au moyen de deux pulvérisateurs (16, 17) placés dans un tableau de commande (10).

8. Procédé selon la revendication 7, **caractérisé par le fait que** pendant une première période, l'une (6) des vannes à trois voies est dans la seconde position (2-3) de décharge rapide des buses, tandis que, pendant la période suivante, ladite vanne (6) est dans la première position (1-3) d'entrée d'eau sous pression.

9. Procédé selon une ou plusieurs des revendications précédentes, **caractérisé par le fait** de prévoir un système de diagnostic avec alarme à distance qui permet de contrôler le fonctionnement de la machine en surveillant en continu l'état des protections thermiques des consommateurs électriques, la présence de l'alimentation électrique, hydraulique, pneumatique, et toutes les autres fonctions vitales, le tout sans arrêter la machine, et dans la cas d'anomalies, d'actionner une alarme à distance, telle qu'un signal sonore, optique ou un combinateur téléphonique qui alerte l'opérateur responsable, même lorsque celui-ci n'est pas directement présent à proximité de l'installation.

10. Procédé selon une ou plusieurs des revendications précédentes, **caractérisé par le fait** de prévoir un système d'autodiagnostic qui opère avant la mise en marche de la machine et qui a pour fonction d'invalider cette mise en marche aussi longtemps que les paramètres de travail et la position des sécurités, en identifiant immédiatement les éventuelles causes de défaut de fonctionnement, n'ont pas été contrôlés au moyen d'un circuit électronique.

## Claims

1. Procedure for controlling the dosage cycle of chemicals, air and water in a fulling, tanning and dyeing drum, whereby, in a normal operating phase, the drum (1) turns around its axis and air is circulated inside this drum by means of a blower (2) after being heated by the heating unit (3) controlled by a thermostat (4.1, 4.2) connected to a relative humidity detector (5) capable of signalling, should the humidity of the air inside the drum be less than a set rate, the opening of 3-way motorised valves (6, 7, 8) to a first position (1-3) for the entry of water under pressure into the drum, this water being sprayed in a mist by at least one nozzle (9A, 9B).
said procedure being **characterised by** the fact that, for the phase in which chemicals are dosed into the drum, air circulation inside the drum is interrupted, preferably by turning off the blower (2) and/or the heating unit (3), the water supply is shut off and the 3-way valves (6, 7, 8) are switched to a second position for spraying chemicals (11) inside the drum by the action of a pump (13) activated by a probe (14) capable of detecting the presence of chemicals contained in a tank (12), while, during this chemical dosing phase, an electrical test of the drum status is performed in such a manner that the chemical dosing action takes place only when the drum is rotating in a first direction, while conversely, the said dosing action is immediately stopped when rotation ceases or rotation commences in a second inverse direction, opposite to the first, to be restarted when the drum begins to rotate again in the said first direction.

2. Procedure according to claim 1, **characterised by** the fact that, during the phase when the dosage of chemicals is stopped, two 3-way valves (6, 7) are set to a position (2-3, 1-3) for rapid discharge from the spray nozzles (9).

3. Procedure according to claim 2, **characterised by** the fact that, when the probe (14) no longer detects the presence of chemicals (11) in the tank (12), the normal operating phase is automatically resumed immediately, with restoration of air circulation, the three 3-way valves (6, 7, 8) being set to their first position for the entry of water under pressure.

4. Procedure according to claim 2, **characterised by** the fact that, when the probe (14) no longer detects the presence of chemicals (11) in the tank (12), the normal operating phase is automatically resumed, in a delayed manner, with restoration of air circulation, the three 3-way valves (6, 7, 8) being set to their first position for the entry of water under pressure.

5. Procedure according to one or more of the foregoing claims, **characterised by** the use, in the air circuit, of a 4-way valve (15) that has a first normal port position (1-2, 3-4), said 4-way valve being capable, when the relative humidity sensor (5) detects a degree of air humidity higher than the set value, of adopting a second recycling-renewal position (1-3, 2-4) in which the air from the drum is expelled and replaced in the circuit by fresh air taken from the outside environment after being cooled where applicable by a cooling unit.

6. Procedure according to one or more of the foregoing claims, **characterised by** the fact that, when it is necessary to activate humidification, water is sprayed through at least one nozzle (9A) in a cyclical manner, alternating active and inactive spraying phases, until the desired degree of humidity is obtained.

7. Procedure according to claim 6, **characterised in that** the duration of the active and inactive water spraying phases is regulated by means of two automisers (16,17) placed in a control panel (10).

8. Procedure according to claim 7, **characterised by** the fact that during a first period, one (6) of the 3-way valves is in the second position (2-3) for rapid nozzle discharge, while, during the next period, said valve (6) is in the first position (1-3) for the entry of water under pressure.

9. Procedure according to one or more of the foregoing claims, **characterised by** the provision of a diagnostics system with a remote alarm that controls the operation of the machine by continuously monitoring the status of the thermal protections of electric power consumers, the presence of electric, hydraulic and pneumatic power, and all other vital functions, all without stopping the machine, and in the event of anomalies, activating a remote alarm, such as an audible or visual signal, or a dial-up controller that alerts the operator in charge, even when he is not directly present near the installation.

10. Procedure according to one or more of the foregoing claims, **characterised by** the provision of a self-diagnostics system that operates before the machine starts to run and that has the function of invalidating this start-up as long as the operating parameters and the position of the safety devices, immediately identifying the possible causes of a malfunction, have not been controlled by means of an electronic circuit.

## Patentansprüche

1. Verfahren zur Kontrolle des Dosierzyklus von chemischen Produkten, Luft und Wasser in einer Walk-, Gerb- und Färbetrommel, bei dem sich die Trommel (1) in einer normalen Funktionsphase um ihre Achse dreht und die Luft in der Trommel mittels eines Ventilators (2) in Zirkulation versetzt wird, nachdem sie durch die Heizbatterie (3) aufgeheizt worden ist, die durch einen Thermostaten (4.1, 4.2) mittels eines Messfühlers für relative Feuchtigkeit (5) gesteuert wird, der in der Lage ist zu kontrollieren, ob die Luftfeuchtigkeit in der Trommel unterhalb eines bestimmten Betrages liegt, die motorgetriebenen Drei-Wege-Ventile (6, 7, 8) in einer ersten Position (1-3) des Wassereintritts in die Trommel unter Druck öffnen, wobei das Wasser durch wenigstens eine Düse (9A, 9B) zu Nebel zerstäubt wird,
wobei das Verfahren **dadurch gekennzeichnet ist, dass** in Hinsicht auf die Dosierphase der chemischen Produkte in die Trommel die Luftzirkulation in der Trommel vorzugsweise durch Abschalten des Ventilators (2) und/oder der Heizbatterie (3) unterbrochen wird, die Wasserzufuhr gesperrt wird, und die Drei-Wege-Ventile (6, 7, 8) zur Zerstäubung der chemischen Produkte (11) in der Trommel mittels einer Pumpe (13) in eine zweite Position verschwenkt werden, welche durch eine Sonde (14) aktiviert wird, die in der Lage ist, das Vorhandensein der in einem Reservoir (12) enthaltenen chemischen Produkte festzustellen, wobei während dieser Dosierphase der chemischen Produkte eine elektrische Kontrolle des Zustands der Trommel durchgeführt wird, indem die Dosierung der chemischen Produkte nur erfolgt, wenn sich die Trommel in eine erste Richtung dreht, während andererseits die Dosierung beim Anhalten der Drehbewegung oder beim Indrehungversetzen in eine zweite, umgekehrte Richtung - entgegengesetzt zur ersten Richtung - sofort unterbrochen wird, um erneut bei Wiederaufnahme der Drehbewegung der Trommel in der ersten Richtung in Gang gesetzt zu werden.

2. Verfahren nach Anspruch 1, **dadurch gekennzeichnet, dass** während der Stillstandsphase der Dosierung der chemischen Produkte zwei Drei-Wege-Ventile (6, 7) eine Position (2-3, 1-3) des schnellen Ausstoßes aus den Zerstäubungsdüsen (9) einnehmen.

3. Verfahren nach Anspruch 2, **dadurch gekennzeichnet, dass**, wenn die Sonde (14) keine Anwesenheit chemischer Produkte (11) in dem Reservoir (12) mehr feststellt, sofort automatisch auf die normale Funktionsphase unter Wiederaufnahme der Luftzirkulation zurückgegangen wird, wobei sich die drei Drei-Wege-Ventile (6, 7, 8) in ihrer ersten Position des Wassereintritts unter Druck befinden.

4. Verfahren nach Anspruch 2, **dadurch gekennzeichnet, dass**, wenn die Sonde (14) keine Anwesenheit chemischer Produkte (11) in dem Reservoir (12) feststellt, automatisch in verzögerter Form auf die normale Funktionsphase unter Wiederaufnahme der Luftzirkulation zurückgegangen wird, wobei sich die drei Drei-Wege-Ventile (6, 7, 8) in ihrer ersten Position des Wassereintritts unter Druck befinden.

5. Verfahren nach einem oder mehreren der vorhergehenden Ansprüche, **gekennzeichnet durch** die Verwendung eines Vier-Wege-Ventils (15) in dem Luftkreislauf, welches eine erste Position (1-2, 3-4) normalen Durchgangs einnimmt und in der Lage ist, wenn der Messfühler für die relative Feuchtigkeit (5) einen Luftfeuchtigkeitsgrad oberhalb des festgesetzten feststellt, eine zweite Position (1-3, 2-4) der Rezirkulations-Erneuerung einzunehmen, bei der die aus der Trommel austretende Luft ausgestoßen und in dem Kreislauf **durch** Frischluft ersetzt wird, welche aus der äußerem Umgebung angesaugt und eventuell zuvor von einem Kühlaggregat gekühlt wird.

6. Verfahren nach einem oder mehreren der vorhergehenden Ansprüche, **dadurch gekennzeichnet, dass**, falls es notwendig ist, die Befeuchtung zu aktivieren, das Wasser durch wenigstens eine Düse (9A) zyklisch zerstäubt wird unter Abwechslung der Phasen aktiver Zerstäubung und des Stillstands, bis der gewünschte Feuchtigkeitsgrad erreicht ist.

7. Verfahren nach Anspruch 6, **dadurch gekennzeichnet, dass** die Dauer der Phasen der Zerstäubung und der Phasen des Stillstands der Wasserzerstäubung von zwei auf einer Schalttafel (10) angeordneten Spritzdüsen (16, 17) gesteuert wird.

8. Verfahren nach Anspruch 7, **dadurch gekennzeichnet, dass** sich eines (6) der Drei-Wege-Ventile während einer ersten Periode in der zweiten, schnellen Ausstoß-Position (2-3) der Düsen befindet, während sich das Ventil (6) bei der darauffolgenden Periode in der ersten Position (1-3) des Wassereintritts unter Druck befindet.

9. Verfahren nach einem oder mehreren der vorangehenden Ansprüche, **dadurch gekennzeichnet, dass** ein Diagnostiksystem mit Distanz-Alarmsignal vorgesehen ist, welches die Kontrolle der Funktionsweise der Maschine durch kontinuierliche Überwachung des thermischen Schutzes der elektrischen Stromabnehmer, der Anwesenheit elektrischer Stromversorgung, der hydraulischen und pneumatischen Versorgung, sowie aller anderen vitalen Funktionen gestattet, ohne dass die Maschine angehalten werden muss, und im Fall von Anomalien ein Distanz-Alarmsignal ausgelöst wird, wie beispielsweise ein Tonsignal, ein optisches Signal oder eine Telefon-Umschaltung, die die verantwortliche Bedienungsperson warnt, sogar wenn sich diese nicht direkt in der Nähe der Einrichtung befindet.

10. Verfahren nach einem oder mehreren der vorangehenden Ansprüche, **dadurch gekennzeichnet, dass** ein autodiagnostisches System vorgesehen ist, welches vor dem Ingangsetzen der Maschine tätig wird, und welches die Funktion enthält, dieses Ingangsetzen so lange unwirksam zu machen, wie die Arbeits-Parameter und die Sicherheits-Positionen, die die eventuellen Ursachen für die Fehlfunktion sofort identifizieren, nicht mittels eines elektronischen Schalters kontrolliert worden sind.
